# EUROPÄISCHE PATENTSCHRIFT

(11) **EP 3 452 179 B1**
(45) Veröffentlichungstag und Bekanntmachung des Hinweises auf die Patenterteilung: **26.03.2025**
(21) Anmeldenummer: 16720109.4
(22) Anmeldetag: 02.05.2016
(51) Int. Cl.: A62C 31/28, A62C 35/68, A62C 37/11

(54) **SCHUTZKAPPE FÜR EINE SPRINKLERDÜSE, VERWENDUNG EINER SOLCHEN UND VERFAHREN ZUM MONTIEREN UND/ODER DEMONTIEREN EINER SPRINKLERDÜSE AN EINER ROHRLEITUNG**
PROTECTIVE CAP FOR A SPRINKLER NOZZLE, USE OF SUCH A PROTECTIVE CAP, AND METHOD FOR ASSEMBLING AND/OR DISASSEMBLING A SPRINKLER NOZZLE ON A PIPELINE
CAPOT DE PROTECTION POUR UNE BUSE DE GICLEUR D'INCENDIE, UTILISATION ASSOCIÉE ET PROCÉDÉ DE MONTAGE ET/OU DÉMONTAGE D'UNE BUSE DE GICLEUR D'INCENDIE SUR UNE CONDUITE TUBULAIRE

(43) Veröffentlichungstag der Anmeldung: 13.03.2019
(73) Patentinhaber: Minimax GmbH, 23843 Bad Oldesloe (DE)
(72) Erfinder: SCHNELL, Stefan, 23617 Stockelsdorf (DE); RÖNNFELDT, Frank, 23843 Sühlen (DE)
(74) Vertreter: Eisenführ Speiser
(86) Internationale Anmeldenummer: PCT/EP2016/059763
(87) Internationale Veröffentlichungsnummer: WO 2017/190761

(56) Entgegenhaltungen:
- US-A1- 2014 096 982
- US-B1- 7 757 967

## Beschreibung

Die vorliegende Erfindung bezieht sich auf eine Schutzkappe für eine Löschdüse, insbesondere Sprinklerdüse, welche einen Düsengrundkörpermit einem Düsenauslass und einen am Düsengrundkörper angeordneten Sprühkopf aufweist. Des Weiteren bezieht sich die Erfindung auf die Verwendung einer derartigen Schutzkappe sowie auf ein Verfahren zum Montieren und/oder Demontieren einer Löschdüse, insbesondere Sprinklerdüse, an einer Rohrleitung eines Düsenrohrsystems einer Feuerlöschanlage.

Schutzkappen für Löschdüsen werden unter anderem während des Transports der Löschdüsen, der Montage der Löschdüsen an einer Rohrleitung sowie bei einer vorübergehenden Demontage der Löschdüsen verwendet. Mit solchen Schutzkappen soll ein direkter Kontakt mit zum Beispiel einem Düsenauslass am Düsengrundkörper und einem Sprühkopf vermieden werden. In anderen Ausgestaltungen der Löschdüse soll der Kontakt mit dem Sprühkopf und einem daran angeordneten Sprühteller sowie einem Auslöseelement, welches vorzugsweise als thermisches Auslöseelement mit einem Glaskörper ausgebildet ist, vermieden werden. Insbesondere soll möglichen Beschädigungen und einem potentiellen Defekt der Löschdüse entgegengewirkt werden.

Aus dem Stand der Technik sind Schutzkappen bekannt, welche einen zylindrischen oder kegelstumpfförmigen Kappenkörper mit einem offenen und einem geschlossenen Ende aufweisen, wobei der Kappenkörper mit seinem offenen Ende in Richtung der Längsachse des Sprinklers über den Sprühkopf gestülpt werden. US 7,540,330 B2 offenbart eine solche Schutzkappe. Zum Fixieren der Schutzkappe an der Löschdüse weist der Kappenkörper auf seiner Innenseite im Bereich des geschlossenen Endes einen oder mehrere Materialvorsprünge auf. Die Schutzkappe wird mit den Materialvorsprüngen soweit über den Sprühteller der Löschdüse geschoben, dass diese den Sprühteller umgreifen. Beim Aufstecken sowie beim Entfernen der Schutzkappe wirken bei jeglicher Kraftausübung in anderen Richtungen als der Stülprichtung jeweils Biegebelastungen auf den Sprühteller, wodurch eine ungewollte Verformung des Sprühtellers eintreten kann, die sich nachteilig auf das durch den Sprühteller zu erzeugende Sprühbild auswirkt.

Des Weiteren erstreckt sich der zylindrische oder kegelförmige Abschnitt des Kappenkörpers der aus US 7,540,330 B2 bekannten Schutzkappe über den Sprühkopf und eine den Sprühkopf mit dem Düsengrundkörper verbindende Sprühkopf-Halterung. Beim Montieren bzw. Demontieren der Löschdüse wird das Montagewerkzeug direkt mit dem Werkzeugansatz am Düsengrundkörper in Kontakt gebracht. Das hat an lackierten Löschdüsen jedoch den Nachteil, dass die Montage und auch eine spätere Demontage nicht ohne sichtbare Gebrauchsspuren vorgenommen werden kann.

US 7 757 967 B1 ist ferner eine Schutzvorrichtung für einen Sprinkler bekannt, welche ein Wandelement mit einer Außenfläche und einer Innenfläche, die den Sprinkler abschnittsweise umgibt. Das Wandelement wird aus einem ersten und zweiten Wandabschnitt gebildet, die über ein Scharnier relativ zueinander verschwenkt werden.

US 2014/0096982 A1 offenbart eine Schutzkappe für einen Sprinkler, wobei die Kappe einen Grundkörper mit einem hohlen ringförmigen Wandabschnitt umfasst, an dem ein Paar erste Seitenschenkel und ein Paar zweite Seitenschenkel abstehen, wobei jeweils von einem der Seitenschenkel eines Paares zu einem Seitenschenkel des anderen Paares sich ein Seitenvorhang zum Abschirmen der Auslassdüse und des thermischen Auslöseelement erstreckt.

Der Erfindung lag die Aufgabe zugrunde, eine Schutzkappe für eine Löschdüse sowie ein Verfahren zum Montieren und/oder Demontieren einer Löschdüse anzugeben, mit der sich die Löschdüse sicher montieren bzw. demontieren lässt und gleichzeitig Beschädigungen an der Löschdüse und insbesondere an deren Oberflächenbeschichtungen vermieden werden.

Die Erfindung löst die ihr zugrunde liegende Aufgabe bei einer Schutzkappe für eine Löschdüse, insbesondere für eine Sprinklerdüse, der eingangs bezeichneten Art durch einen Kappengrundkörper, und einen am Kappengrundkörper angeordneten Kappenhals, wobei die Schutzkappe, insbesondere der Kappenhals, zum mechanischen Abschirmen eines Düsenauslasses der Löschdüse eingerichtet ist, in dem der Kappengrundkörper einen Kraftübertragungsabschnitt zum kraftübertragenden, vorzugsweise formschlüssigen, Anliegen an einen Werkzeugansatz des Düsengrundkörpers der Löschdüse aufweist, und, und wobei der Kappengrundkörper eine Außenkontur mit einer oder mehreren Angriffsflächen aufweist, die dazu eingerichtet ist, dass daran ein Werkzeug ansetzbar ist. Vorzugsweise wird die Schutzkappe für eine Löschdüse mit einem Sprühkopf vorgesehen, wobei dann die Schutzkappe, insbesondere der Kappenhals, derart dimensioniert ist, dass die bzw. er im montiertem Zustand an der Löschdüse den Sprühkopf teilweise oder vollständig einhaust sind.

Weiter vorzugsweise weist die Löschdüse einen an dem Sprühkopf angeordneten Sprühteller auf, wobei die Schutzkappe, insbesondere der Kappenhals, zu dem Sprühteller derart dimensioniert ist, dass sie bzw. er im montierten Zustand von dem Sprühteller beabstandet angeordnet ist.

Der Erfindung liegt die Erkenntnis zugrunde, dass mit dem Vorsehen eines Kappengrundkörpers, der über seinen Kraftübertragungsabschnitt mit einem am

Düsengrundkörper vorgesehenen Werkzeugansatz koppelbar ist und zudem eine Außenkontur mit mindestens einer, bevorzugt mehreren Angriffsflächen für ein drehmomentübertragendes Werkzeug aufweist, eine Montage und Demontage der Löschdüse möglich ist, ohne das die Löschdüse selbst direkt mit dem Werkzeug in Kontakt gelangt. Etwaige Gebrauchsspuren während des Montierens bzw. Demontierens am Werkzeugansatz der Löschdüse lassen sich so vermeiden. Eine unmittelbare Krafteinwirkung auf den Sprühteller ist somit während des Montierens bzw. Demontierens der Löschdüse an der Rohrleitung oder dem Ansetzen oder Entfernen der Schutzkappe vermieden.

Bereiche des Kappenhalses können am Sprühkopf oder der Sprühkopf-Halterung unmittelbar anliegen, ohne jedoch dabei mit dem Sprühteller des Sprühkopfes in Kontakt zu gelangen.

Weiter vorzugsweise ist die Schutzkappe für eine Löschdüse mit einem Auslöseelement vorbereitet, indem die Schutzkappe, insbesondere der Kappenhals, so dimensioniert und dazu eingerichtet ist, das Auslöseelement im montierten Zustand mechanisch abzuschirmen. Mittels einer Beabstandung des Kappenhalses zum Sprühteller bzw. zum Auslöselement der Löschdüse wird vorzugsweise ein ausreichend großer Schutzraum definiert, der einen ungewollten Kontakt mit dem Auslöseelement, welches bevorzugt ein thermisches Auslöselement ist verhindert.

Weiter vorzugsweise weist die Löschdüse ein am Düsenauslass angeordnetes Verschlusselement auf, und die Schutzkappe, insbesondere der Kappenhals und/oder der Kappengrundkörper dazu eingerichtet ist, das Verschlusselement im montierten Zustand mechanisch abzuschirmen.

In einer bevorzugten Weiterbildung der Erfindung weisen der Kappengrundkörper und der Kappenhals jeweils einen, sich im Wesentlichen parallel zur Längsachse der Schutzkappe erstreckenden, seitlichen Einführ- und Ausführschlitz auf. Der Einführ- und Ausführschlitz ist bevorzugt so an Kappengrundkörper und Kappenhals angeordnet, dass die Schutzkappe, bezogen auf die Längsachse der Löschdüse, in radialer Richtung mit der Löschdüse in Kontakt und/oder außer Kontakt gebracht werden kann. Mit dem seitlichen Einführ- und Ausführschlitz wird ein beschädigungsfreies Inkontakt- oder Außerkontaktbringen der Schutzkappe an der Löschdüse ermöglicht.

Der Einführ- und Ausführschlitz erstreckt sich über die gesamte Höhe der Schutzkappe, wobei die Schlitzweite des Einführ- und Ausführschlitzes sich über die Höhe der Schutzkappe verändert. Der Einführ- und Ausführschlitz weist vorzugsweise im Bereich des Kappengrundkörpers eine an die äußere Formgebung des Düsengrundkörpers und/oder im Bereich des Kappenhalses eine an die Formgebung des Sprühkopfes sowie einer Sprühkopf-Halterung angepasste Schlitzweite auf. Dadurch ist eine seitliche, vorzugsweise senkrecht zur Längsachse der Löschdüse gerichtete, Bewegung der Löschdüse beim Inkontakt- und auch Außerkontaktbringen mit geringem Kraftaufwand möglich.

In einer bevorzugten Ausgestaltung der erfindungsgemäßen Schutzkappe ist vorgesehen, dass die Außenkontur des Kappengrundkörpers einen polygonalen mit vorbestimmter Schlüsselweite ausgebildeten Werkzeugansatz aufweist. An der Außenkontur des Kappengrundkörpers sind somit bevorzugt eine Vielzahl an Angriffsflächen für das Werkzeug ausgebildet, wobei das Werkzeug in verschiedenen Ausrichtungen an der Außenkontur des Kappengrundkörpers der erfindungsgemäßen Schutzkappe angesetzt werden kann. Darüber ist die Montage bzw. Demontage der Löschdüse vereinfacht. Vorzugsweise weist der Kappengrundkörper im Bereich seines Werkzeugansatzes eine im Wesentlichen sechseckige Außenkontur auf, welche eine vorbestimmte Schlüsselweite hat. Der Werkzeugansatz an der Außenkontur ist bevorzugt auf gleicher Höhe wie der Kraftübertragungsabschnitt an der Innenkontur des Kappengrundkörpers angeordnet. Vorzugsweise weist der Kappengrundkörper als Kraftübertragungsabschnitt eine im Wesentlichen sechseckige Innenkontur auf.

In einer weiteren bevorzugten Ausgestaltung weist der Kappengrundkörper an seiner dem Düsengrundkörper zugewandten Innenkontur ein Führungsmittel auf, welches dazu eingerichtet ist, die Schutzkappe in radialer Richtung entlang eines korrespondierend ausgebildeten Führungsteils am Düsengrundkörper zur Längsachse der Löschdüse während des Inkontakt- oder Außerkontaktbringen zu führen. Über das Führungsmittel wird während der Inkontakt- oder Außerkontaktbringbewegung der Schutzkappe an der oder von der Löschdüse eine Bewegung in axialer Richtung der Löschdüse, also parallel zur Längsachse der Löschdüse, entgegengewirkt. In einer alternativen Ausgestaltung der erfindungsgemäßen Schutzkappe ist ein solches Führungsmittel am Kappenhals oder im Verbindungsbereich zwischen Kappengrundkörper und Kappenhals vorgesehen.

Vorzugsweise ist das Führungsmittel als ein an der Innenkontur des Kappengrundkörpers vorstehender Vorsprung, insbesondere Steg ausgebildet. Mit dem Vorsprung greift der Kappengrundkörper vorzugsweise in eine Ausnehmung, insbesondere nutartige Hinterschneidung am Düsengrundkörper ein. Darüber ist beim Inkontakt- und Außerkontaktbringen der Schutzkappe mit der Löschdüse, bezogen auf die Längsachse der Löschdüse, eine erzwungene streng radiale Bewegung möglich. Ferner wird bevorzugt über den Vorsprung an der Innenkontur des Kappengrundkörpers im montierten Zustand der Schutzkappe an der Löschdüse eine Arretierung in Längsrichtung gewährleistet. Der Vorsprung dient somit gleichzeitig als Arretiermittel.

Ferner weist der Kappenhals vorzugsweise an seinem sprühkopfseitigen Ende eine Abschlussfläche mit einer Ausnehmung für zumindest einen Abschnitt des Sprühkopfes auf. Mittels der Abschlussfläche wird das dem Sprühkopf zugewandte Ende des Kappenhalses zum Sprühteller hin abgeschlossen. Ein ungewollter Kontakt mit dem Düsenauslass am Düsengrundkörper oder einem Verschlusselement für den Düsenauslass oder einem Auslöseelement der Löschdüse kann je nach Art der verwendeten Löschdüse damit vermieden werden. Die Ausnehmung in der Abschlussfläche ist vorzugsweise ein nut- oder schlitzartiger Wanddurchbruch. In einer bevorzugten Ausführungsform der vorliegenden Erfindung liegen die Mittenachse der Ausnehmung in der Abschlussfläche des Kappenhalses und die Mittenachse des Einführ- und Ausführschlitzes im Kappenhals und Kappengrundkörper in einer Ebene.

Vorzugweise weist die Ausnehmung in der Abschlussfläche eine an die Formgebung des Sprühkopfes angepasste Formgebung auf, die dazu eingerichtet ist, das dem Sprühkopf zugewandte Ende am Sprühkopf zu fixieren. Die die Ausnehmung begrenzenden Seitenflächen liegen vorzugsweise abschnittsweise oder vollständig bevorzugt am Sprühkopf und an Bereichen der Sprühkopf-Halterung an.

In einer bevorzugten Ausführungsform der erfindungsgemäßen Schutzkappe ist wenigstens ein dem Einführ- und Ausführschlitz gegenüberliegend angeordneter Wandbereich von Kappengrundkörper und Kappenhals elastisch verformbar. Die erfindungsgemäße Schutzkappe weist vorzugsweise zwei relativ zueinander bewegliche Schutzkappen-Schenkel auf, welche über den elastisch verformbaren Wandbereich miteinander verbunden sind. Der elastisch verformbare Wandbereich hat bevorzugt eine Federfunktion, welche bewirkt, dass sich die Schutzkappen-Schenkel beim Ansetzen oder Abnehmen der Schutzkappe von der Löschdüse gegen eine Rückstellkraft auseinander bewegen können und nach dem Inkontakt- oder Außerkontaktbringen an oder von der Löschdüse sich selbsttätig infolge der Rückstellkraft in ihre Ausgangsposition zueinander zurückbewegen. Vorzugsweise weist der Einführ- und Ausführschlitz an Kappengrundkörper und Kappenhals eine geringere Schlitzweite auf als die Abmessungen von zumindest dem Kappengrundkörper und dem Sprühkopf. Hierdurch wird eine selbsttätige Klemm- bzw. Arretierwirkung der erfindungsgemäßen Schutzkappe an der Löschdüse erreicht. In einer Ausführungsform der Erfindung ist die elastische Verformbarkeit der Schutzkappen-Schenkel zu beiden Seiten der Einführebene durch ein separates, die Schutzkappen-Schenkel miteinander verbindendes elastisches Federelement bewirkt.

In einer weiteren Ausführungsform der Erfindung sind der Kappengrundkörper und der Kappenhals einteilig, vorzugsweise als Spritzgussteil ausgebildet. Mit der einteiligen Ausgestaltung der erfindungsgemäßen Schutzkappe wird eine hohe Festigkeit von Kappengrundkörper, Kappenhals und elastisch verformbarem Wandbereich erreicht. Dadurch wird eine sichere Verbindung zwischen den Schutzkappen-Schenkeln gewährleistet. Vorzugsweise wird zur Ausbildung der Schutzkappe ein elastische Eigenschaften aufweisendes Material, wie beispielsweise Kunststoff, eingesetzt, das bevorzugt mittels des Verfahrens des Spritzgießens verarbeitet werden kann. Die Verwendung eines Kunststoffs birgt zudem den Vorteil, den elastisch verformbaren Wandbereich, nachfolgend auch als Verbindungsbereich bezeichnet, zwischen den Schutzkappen-Schenkeln auf einfache Weise elastisch verformbar zu gestaltenBevorzugt kommen thermoplastische Werkstoff zum Einsatz, wie beispielweise PE, PA oder PP. In einer anderen Ausführung der Erfindung wird ein metallischer Werkstoff mit federnden Eigenschaften zur Ausgestaltung des Verbindungsbereiches zwischen den Schutzkappen-Schenkeln verwendet.

In einer bevorzugten Ausführungsform ist bzw. sind an der erfindungsgemäßen Schutzkappe ein oder mehrere von Hand betätigbare Griffe zum Inkontakt- oder Außerkontaktbringen des Kappengrundkörpers an oder von dem Düsengrundkörper vorgesehen. Mittels der Griffe, welche einen von Hand angreifbaren Abschnitt an der Schutzkappe ausbilden, lässt sich die erfindungsgemäße Schutzkappe vereinfacht, bevorzugt mit nur einer Hand, senkrecht zur Längsachse der Löschdüse mit oder von der Löschdüse Inkontakt- oder Außerkontaktbringen. Besonders bevorzugt wird das Inkontaktbringen der Schutzkappe mit der Löschdüse mittels eines seitlichen Aufschiebens der Schutzkappe auf die Löschdüse realisiert. Unter einem Außerkontaktbringen der Schutzkappe von der Löschdüse ist dann ein entgegengesetztes seitliches Abziehen der Schutzkappe von der Löschdüse zu verstehen.

In einer Ausführungsform der Erfindung weist die Schutzkappe einen ersten Griff auf, der am Kappenhals angeordnet und vorzugsweise als Lasche ausgebildet ist. Mit der Lasche ist bewirkt, dass eine die Schutzkappe abnehmende oder aufsteckende Person zum Bewegen der Schutzkappe diese nicht am Kappengrundkörper oder am Kappenhals berühren muss. Darüber ist das Risiko einer Beschädigung an der Löschdüse weiter verringert. Die Lasche mit ihrem Griffabschnitt erstreckt sich vorzugsweise radial zur Längsachse der Schutzkappe, wobei die Mittelachse der Lasche in einer Ebene mit dem Einführ- und Ausführschlitz liegt.

In einer weiteren Ausführungsform der Erfindung sind zusätzlich oder alternativ zu dem ersten Griff zwei zweite Griffe vorgesehen, die als zwei sich zu beiden Seiten entlang des seitlichen Einführ- und Ausführschlitzes erstreckende Betätigungsflügel ausgebildet sind. Die Betätigungsflügel sind in einem Grundzustand bevorzugt in einem Winkelbereich α von 60° bis 120° zueinander ausgerichtet. Über die Betätigungsflügel wird während des Inkontaktbringens durch Abgleiten der Betätigungsflügel auf der Schutzkappe eine Kraft auf die erfindungsgemäße Schutzkappe aufgebracht, die das Aufweiten des Einführ- und Ausführschlitzes unterstützt. Darüber ist das Außerkontaktbringen der Schutzkappe von der Löschdüse weiter vereinfacht. Bevorzugt verlaufen beide Betätigungsflügel im Grundzustand in einem Winkel α von etwa 80° bis 100°, bevorzugt 90° zueinander. Andere als die angegebenen Winkelbereiche sind auch möglich. Eine Ausführungsform der Erfindung sieht vor, dass der erste Griffe und die zweiten Griffe gemeinsam an der Schutzkappe angeordnet sind. In einer weiteren Ausführungsform ist jeweils nur der erste Griff oder die zwei zweiten Griffe an der Schutzkappe angeordnet.

Eine weitere erfindungsgemäße Ausgestaltung der erfindungsgemäßen Schutzkappe sieht vor, dass am Kappenhals zusätzlich ein Kappenschirm zum abschnittsweisen Umschließen des Sprühtellers der Löschdüse angeordnet ist. Mit dem Kappenschirm, welcher offen oder geschlossen sein kann, wird der Sprühteller der Löschdüse eingehaust, wodurch die Risiken einer möglichen Beschädigung der Löschdüse, insbesondere des Sprühtellers, durch extreme Einwirkung beim Montieren, Demontieren oder beim Transport weiter verringert werden. Der Kappenschirm ist bevorzugt an dem sprühkopfseitigen Ende des Kappenhalses angeordnet. In einer Ausführungsform ist der Kappenschirm an seinem dem Kappenhals abgewandten Ende offen ausgebildet. In einer alternativen Ausführungsform ist der Kappenschirm als eine Art Kapsel mit einem zu mehr als 50%, vorzugsweise mehr als 75% und somit nahezu vollständig geschlossenen Aufnahmeraum für den Sprühteller ausgebildet. In einer weiteren Ausführungsform ist der Kappenschirm geschlossen ausgebildet.

Vorzugsweise weist der Kappenschirm einen seitlichen Einführ- und Ausführschlitz für den Sprühteller der Löschdüse auf, welcher an die Außenkontur des durch den Schlitz hindurchführbaren Sprühtellers angepasst ist. Dies gewährleistet, dass beim Inkontakt- oder Außerkontaktbringen der Schutzkappe mit oder an der Löschdüse der Sprühteller nicht mit dem Kappenschirm in Kontakt gelangt. Bevorzugt weist der seitliche Einführ- und Ausführschlitz auf Höhe des Sprühtellers eine Schlitzweite auf, welche größer ist als das Durchmessermaß des Sprühtellers.

Ein weiterer Aspekt der Erfindung betrifft ein Kit, umfassend eine Löschdüse, insbesondere eine Sprinklerdüse, mit einem Düsengrundkörper mit einem Düsenauslass, vorzugsweise einem am Düsengrundkörper angeordneten Sprühkopf, und eine an der Löschdüse montierten Schutzkappe nach einer der vorstehend beschriebenen bevorzugten Ausführungsformen. Beim Montieren eines erfindungsgemäßen Kits aus Löschdüse und Schutzkappe wird das Werkzeug zum Montieren, anstatt mit dem Düsengrundkörper, welcher üblicherweise einen Werkzeugansatz aufweist, an der Außenkontur des Kappengrundkörpers angesetzt. Die auf den Kappengrundkörper einwirkende Kraft wird über einen Übertragungsabschnitt am Kappengrundkörper auf den Düsengrundkörper übertragen. Hinsichtlich weiterer bevorzugter Ausführungsformen des Kits und sich daraus ergebender Vorteile wird auf die obigen Ausführungen zur erfindungsgemäßen Schutzkappe verwiesen.

Die Erfindung betrifft gemäß einem weiteren Aspekt ein Verfahren zum Montieren einer Löschdüse, insbesondere einer Sprinklerdüse, an einer Rohrleitung eines Düsenrohrsystems einer Feuerlöschanlage. Das erfindungsgemäße Verfahren widmet sich wie vorstehend erläutert der Aufgabe, eine verbesserte Möglichkeit anzugeben, eine Löschdüse bei einem deutlich verringerten Risiko einer Beschädigung an einer Rohrleitung zu montieren.

Das erfindungsgemäße Verfahren löst diese Aufgabe mit den Schritten: Inkontaktbringen einer erfindungsgemäß ausgebildeten Schutzkappe mit ihrem Kraftübertragungsabschnitt mit zumindest einem Werkzeugansatz am Düsengrundkörper einer Löschdüse oder Bereitstellen einer mit einer Schutzkappe ausgerüsteten Löschdüse, , wobei der Kraftübertragungsabschnitt der Schutzkappe an einen Werkzeugansatz des Düsengrundkörpers der Löschdüse anliegt; Befestigen der mit der Schutzkappe ausgerüsteten Löschdüse an einer Auslassöffnung einer Rohrleitung eines Düsenrohrnetzes unter Verwendung eines Werkzeuges, wobei das Werkzeug an einer Außenkontur der Schutzkappe mit einer oder mehreren Angriffsflächen angesetzt wird, und optional Außerkontaktbringen der Schutzkappe von einer an einer Rohrleitung montierten Löschdüse, vorzugweise in radialer Richtung zur Längsachse der montierten Löschdüse. Bevorzugt wird zum Inkontaktbringen der Schutzkappe diese seitlich auf die Löschdüse aufgeschoben, wobei ein Übertragungsabschnitt an der Innenkontur der Schutzkappe, insbesondere am Kappengrundkörper, mit dem Düsengrundkörper in Anlage gebracht wird. Dabei erfolgt vorzugsweise eine formschlüssige Kopplung zwischen dem Kappengrundkörper und dem Düsengrundkörper. Das Befestigen der Löschdüse an einer Auslassöffnung einer Rohrleitung erfolgt vorzugsweise mittels Einschrauben der Löschdüse, welche einen Außengewindeabschnitt aufweist, in einen Innengewindeabschnitt der Auslassöffnung. Nach dem Montieren der Löschdüse an der Rohrleitung wird die Schutzkappe unmittelbar oder zu einem späteren Zeitpunkt von der Löschdüse außer Kontakt gebracht, vorzugsweise durch Abziehen der Schutzkappe in radialer Richtung zur Längsachse der Löschdüse. Das Außerkontaktbringen kann dabei mit nur einer Hand erfolgen.

Zudem bezieht sich gemäß einem weiteren Aspekt die Erfindung auf ein Verfahren zum Demontieren einer Löschdüse, insbesondere einer Sprinklerdüse, an einer Rohrleitung eines Düsenrohrsystems einer Feuerlöschanlage, mit dem sich ebenfalls der oben angegebenen Aufgabe gewidmet wird, nämlich eine Löschdüse zumindest vorübergehend zu demontieren ohne das Risiko die zur Wiederverwendung bestimmte Löschdüse zu beschädigen.

Das erfindungsgemäße Verfahren zum Demontieren einer Löschdüse an einer Rohrleitung löst diese Aufgabe mit den Schritten: Inkontaktbringen einer erfindungsgemäß ausgebildeten Schutzkappe mit ihrem Kraftübertragungsabschnitt mit zumindest einem Werkzeugansatz am Düsengrundkörper einer Löschdüse; Lösen der mit der Schutzkappe ausgerüsteten Löschdüse an einer Auslassöffnung einer Rohrleitung eines Düsenrohrnetzes unter Verwendung eines Werkzeuges, wobei das Werkzeug zum Lösen der Löschdüse an einer Außenkontur der Schutzkappe mit einer oder mehreren Angriffsflächen angesetzt wird, sowie Abnehmen der Löschdüse von der Rohrleitung und vorzugsweise Belassen der Schutzkappe an der demontierten Löschdüse. Das Inkontaktbringen der Schutzkappe an der Löschdüse bzw. des Kappengrundkörpers mit dem Düsengrundkörper erfolgt bevorzugt durch das Aufschieben der Schutzkappe von Hand über ihren Einführ- und Ausführschlitz. Das Lösen der Löschdüse erfolgt vorliegend durch das Herausschrauben der Löschdüse an einer Auslassöffnung der Rohrleitung. Zum Herausschrauben wird, ähnlich wie beim Montieren, eine Kraft mittels eines Werkzeuges an der Schutzkappe erzeugt, wodurch eine direkte Krafteinwirkung des Werkzeuges an der Löschdüse, insbesondere auf die Oberfläche der Löschdüse vermieden ist. Die Löschdüse wird anschließend von der Rohrleitung abgenommen und im Falle eines geplanten Wiedermontierens der abgenommenen Löschdüse an der Rohrleitung wird die Schutzkappe an der demontierten Löschdüse belassen.

Hinsichtlich bevorzugter weiterer Ausgestaltungen des Verfahrens zum Montieren und des Verfahrens zum Demontieren einer Löschdüse an einer Rohrleitung und sich daraus ergebender Vorteile wird auf die obigen Ausführungen zur erfindungsgemäßen Schutzkappe verwiesen.

Die Erfindung betrifft ferner auch die Verwendung einer Schutzkappe nach einer der vorstehend beschriebenen bevorzugten Ausführungsformen zum geschützten Montieren und/oder Demontieren einer Löschdüse an einer Rohrleitung eines Düsenrohrsystems einer Feuerlöschanlage. Hinsichtlich der erfindungsgemäßen Vorteile einer solchen Verwendung wird vollumfänglich auf die vorstehenden Ausführungen verwiesen. Weiterhin wird die Erfindung nachfolgend anhand möglicher Ausführungsbeispiele unter Bezugnahme auf die beigefügten Figuren näher beschrieben. Hierbei zeigen:
- Fig. 1:: eine perspektivische Ansicht einer ersten Ausführungsform einer erfindungsgemäßen Schutzkappe;
- Fig. 2:: eine Ansicht der erfindungsgemäßen Schutzkappe nach Fig. 1 im Schnitt;
- Fig. 3:: eine perspektivische Darstellung eines zweiten Ausführungsbeispiels einer erfindungsgemäßen Schutzkappe;
- Fig. 4:: eine Schnittdarstellung der erfindungsgemäßen Schutzkappe nach Fig. 3;
- Fig. 5:: eine perspektivische Darstellung eines erfindungsgemäßen Kits aus Sprinklerdüse und Schutzkappe;
- Fig. 6:: eine Ansicht einer Sprinklerdüse und einer montierten Schutzkappe im Schnitt;
- Fig.7:: eine Ansicht einer weiteren Ausführungsform einer Schutzkappe mit einem Kappenschirm, und
- Fig.8:: eine Seitenansicht der Schutzkappe nach Fig. 7..

Figur 1 zeigt eine perspektivische Ansicht einer Schutzkappe 1, welche einen Kappengrundkörper 2 und einen am Kappengrundkörper 2 befestigten Kappenhals 4 aufweist. Der Kappengrundkörper 2 weist einen Kraftübertragungsabschnitt 6 (Fig.2) zum kraftübertragenden Anliegen bzw. Ansetzen an einen Düsengrundkörper 8 (Fig. 5) einer Sprinklerdüse 10 auf. Desweiteren weist der Kappengrundkörper 2 eine Außenkontur mit mehreren Angriffsflächen 12, 12' zum Ansetzen eines Werkzeugs auf. Die Angriffsflächen 12, 12' an der Außenkontur 13 sind in der gezeigten Ausführungsform auf gleicher Höhe wie der Kraftübertragungsabschnitt 6 an der Innenkontur des Kappengrundkörpers 2 angeordnet.

Der Kappenhals 4 ist zum mechanischen Abschirmen eines in Fig. 6 gezeigten Auslöseelements 14 eingerichtet, wodurch ein direkter Kontakt des Auslöseelements 14 beispielsweise durch ein Werkzeug vermieden wird. Der Kappenhals 4 ist im montierten Zustand an der Sprinklerdüse 10 zu einem Sprühteller 16 (Fig. 5) der Sprinklerdüse 10 beabstandet angeordnet. Zwischen Sprühteller 16 und Kappenhals 4 besteht kein unmittelbarer Kontakt. Wie weiterhin aus Figur 1 ersichtlich, weist die Außenkontur 13 des Kappengrundkörpers 2 einen, vorzugsweise sechseckigen, Werkzeugansatz 18 mit einer vorbestimmten Schlüsselweite auf. Die Montage oder Demontage der Sprinklerdüse 10 ist über den Werkzeugansatz 18 somit mit einem handelsüblichen Schraubenschlüssel möglich.

Die Schutzkappe 1 weist einen sich in Richtung der Längsachse "L" der Schutzkappe erstreckenden seitlichen Einführ- und Ausführschlitz 20 auf, über den die Schutzkappe 1 über zumindest den Düsengrundkörper 8 und Abschnitte eines Sprühkopfes 22 an der Sprinklerdüse 10 geschoben und auch wieder abgezogen werden kann. Wie den Figuren 1 und 2 ferner zu entnehmen, weist die Schutzkappe 1 einen am Kappenhals 4 angeordneten ersten Griff 24 auf, mit dem die Schutzkappe 1 seitlich, also mit einer Bewegungsrichtung radial zur Längsachse der Sprinklerdüse, mit der Sprinklerdüse 10 in Kontakt oder außer Kontakt gebracht werden kann. An der in den Figuren 1 und 2 abgebildeten Ausführungsform der erfindungsgemäßen Schutzkappe 1 ist der erste Griff 24 als Lasche 26 mit einem Griffteil 28 ausgebildet.

An der Innenkontur 29 des Kappengrundkörpers 2 ist, wie Fig. 2 verdeutlicht, ein Führungsmittel 30 angeordnet, über das die Schutzkappe 1 in einer vorbestimmten Position entlang der Längsachse der Sprinklerdüse auf die Sprinklerdüse 10 aufgeschoben oder von dieser abgezogen werden kann. Einer Bewegung in Achsrichtung ist damit entgegengewirkt. In der in Figur 2 gezeigten Ausführungsform ist das Führungsmittel 30 ein an der Innenkontur des Kappengrundkörpers 2 vorstehender , optional als Steg ausgebildeter Vorsprung 32.

Die Figuren 3 und 4 zeigen eine weitere mögliche Ausführungsform einer Schutzkappe 1', welche einen Kappengrundkörper 2' sowie einen Kappenhals 4' umfasst. Ähnlich wie die Schutzkappe 1 wird auch der Kappengrundkörper 2 mit einem Kraftübertragungsabschnitt 6 in Form einer im Wesentlichen sechseckigen Innenkontur mit einem Abschnitt eines Düsengrundkörpers 8 der Sprinklerdüse 10 in Anlage gebracht. Figur 3 verdeutlicht weiterhin, dass der Kappenhals 4' wie auch der in den Figuren 1 und 2 gezeigte Kappenhals 4, eine Abschlussfläche 34 an einem dem Sprühkopf 22 der Sprinklerdüse 10 zugewandten Ende 36 des Kappenhalses 4' aufweist, welche im Abstand zum Sprühteller 16 der Sprinklerdüse 10 endet. Die Abschlussfläche 34 weist zudem eine die Wandung am Ende 36 vollständig durchdringende Ausnehmung 38 auf, in der der Sprühkopf 22 und Bereiche der Sprühkopf-Halterung 40 im montierten Zustand der Schutzkappe 1' aufgenommen sind. Bevorzugt ist ein Formschluss zwischen dem Ende 36 des Kappenhalses 4 und dem Sprühkopf 22 erzeugt, so dass auch das Ende 36 des Kappenhalses 4' drehfest an der Sprinklerdüse 10 gehalten bzw. fixiert wird.

Die Schutzkappe 1' hat wie auch die Schutzkappe 1 einen seitlichen Einführ- und Ausführschlitz 20'. Ein dem Einführ- und Ausführschlitz 20' gegenüberliegend angeordneter Wandbereich 42 von Kappengrundkörper 2' und Kappenhals 4' ist elastisch verformbar ausgebildet. Der Wandbereich 42 ist vorzugsweise aus einem elastische Eigenschaften aufweisenden Material ausgebildet. Durch die Ausnehmung 38 am Ende 34 und die Öffnung 44 am entgegengesetzten Ende 45 der Schutzkappe 1'weist der Wandbereich 42 im Vergleich zu den verbleibenden Wandbereichen der Schutzkappe 1 ein größeres Formänderungsvermögen auf. Die Bereiche zu beiden Seiten des Wandbereiches 42 bilden jeweils Schutzkappen-Schenkel 46, 46' deren Ausrichtungen sich zu beiden Seiten einer Einführ- und Ausführebene 48 während des Inkontakt- oder Außerkontaktbringens der Schutzkappe 1' an oder von einer Sprinklerdüse 10 verändern.

Im Gegensatz zur Schutzkappe 1 weist die Schutzkappe 1' zwei zweite Griffe 24'in Form von sich zu beiden Seiten entlang des seitlichen Einführ- und Ausführschlitzes 20' erstreckenden Bestätigungsflügeln 50, 50' auf, welche in der gezeigten Ausführungsform einen Winkel α von etwa 90° zueinander einnehmen. Über die in den Figuren 3 und 4 gezeigten Betätigungsflügel 50, 50' werden die Schutzkappen-Schenkel 46, 46' beim Außerkontaktbringen der Kappe 1 von der Sprinklerdüse 10 unterstützend auseinanderbewegt.

Die Figuren 5 und 6 zeigen eine Sprinklerdüse 10 mit einer an der Sprinklerdüse montierten Schutzkappe 1. Zum Ansetzen und Entfernen der Schutzkappe 1 wird die Lasche 26 an ihrem Greifabschnitt 28 gegriffen. Die Schutzkappe 1 kann mit ihrem Kappengrundkörper 2 und ihrem Kappenhals 4 über den seitlichen Einführ- und Ausführschlitz 20 auf den Düsengrundkörper 8, den Sprühkopf 22 und die Sprühkopf-Halterung 40 aufgeschoben werden. In einer gezeigten Ausführungsform greift das Führungsmittel 30 an der Innenkontur des Kappengrundkörpers 2 in ein am Düsengrundkörper 8 vorgesehenes nutartiges Führungsteil 52 ein. Auf diese Weise wird die Schutzkappe 1 während des Ansetzens oder Abnehmens in radialer Richtung geführt. Darüber hinaus erfolgt mittels dem Führungsmittel 30 und dem Führungsteil 52 eine Arretierung der Schutzkappe 1 gegen Bewegung in Richtung der Längsachse der Sprinklerdüse 1. Der Kappenhals 4 weist zudem einen Wandbereich mit einer im Wesentlichen elliptischen Außenform auf, welcher im Übergang zum Kappengrundkörper 2 einen rechtwinkligen Absatz ausbildet. Damit erhalten die Schutzkappen-Schenkel 46, 46' zu beiden Seiten des Wandbereiches 42 eine relativ steife Ausgestaltung. Die Kappenhälse 4, 4' der oben beschriebenen Ausführungsformen der Schutzkappen 1, 1' enden jeweils im Abstand zum Sprühteller 16 des Sprühkopfes 22. Der Sprühteller 16 ist durch die Schutzkappen 1, 1' nicht geschützt. Die Sprinkler düse 10 weist am Düsengrundkörper 8 einen Gewindeabschnitt 54 zum Ein- und Herausschrauben in eine Auslassöffnung einer Rohrleitung auf. Am Düsengrundkörper 8 ist weiterhin ein Düsenauslass 56 angeordnet, der in der gezeigten Ausführungsform der Sprinklerdüse 10 durch ein Verschlusselement 58 verschließbar ist. Andere Ausführungsformen von nicht gezeigten Sprinklerdüsen weisen nur einen Düsenauslass 56 ohne Verschlusselement auf.

In den Figuren 7 und 8 ist eine Ausführungsform einer Schutzkappe 1" gezeigt, welche zusätzlich zum Kappengrundkörper 2 und zum Kappenhals 4 einen Kappenschirm 60 aufweist. Der Kappenschirm 60 ist am sprühkopfseitigen Ende 36 des Kappenhalses 4 angeordnet und zum abschnittsweisen Umschließen des Sprühtellers 16 der Sprinklerdüse 10 eingerichtet. Wie die vorliegenden Figuren 7 und 8 verdeutlichen, ist der Kappenschirm 60 an seinem dem Kappenhals 4 abgewandten Ende offen ausgestaltet.

Desweiteren weist der Kappenschirm 60 zusammen mit dem Kappengrundkörper 2 und dem Kappenhals 4 einen gemeinsamen Einführ- und Ausführschlitz 20" auf, welcher sich über die gesamte Höhe der Schutzkappe 1" erstreckt. Die Schlitzweite des Einführ- und Ausführschlitzes 20" verändert sich über die Höhe der Schutzkappe 1" aufgrund der unterschiedlichen Abmessungen von Düsengrundkörper 8, Sprühkopf-Halterung 40, Sprühkopf 22 und Sprühteller 16. Der Abschnitt des seitlichen Einführ- und Ausführschlitzes 20" ist im Bereich des Kappenschirmes 60 an die Außenkontur des Sprühtellers 16 angepasst. Die Schutzkappe 1" ist hinsichtlich der Ausgestaltung von Kappengrundkörper 2 und Kappenhals 4 nahezu identisch zu der in den Figuren 1 und 2 beschriebenen Ausführungsform der Schutzkappe 1. Gleiche Bauteile sind somit mit denselben Bezugszahlen bezeichnet.

### Bezugszeichenliste

- 1, 1', 1": Schutzkappe
- 2, 2': Kappengrundkörper
- 4, 4': Kappenhals
- 6: Kraftübertragungsabschnitt
- 8: Düsengrundkörper
- 10: Sprinklerdüse
- 12, 12': Angriffsfläche
- 13: Außenkontur
- 14: Auslöseelement
- 16: Sprühteller
- 18: Werkzeugansatz
- "L": Längsachse
- 20, 20', 20': Einführ- und Ausführschlitz
- 22: Sprühkopf
- 24, 24': Griff
- 26: Lasche
- 28, 28': Griffteil
- 29: Innenkontur
- 30: Führungsmittel
- 32: Vorsprung
- 34: Abschlussfläche
- 36: Ende
- 38: Ausnehmung
- 40: Sprühkopf-Halterung
- 42: Wandbereich
- 44: Öffnung
- 45: Ende
- 46, 46': Schutzkappen-Schenkel
- 48: Ein- und Ausführebene
- 50, 50': Betätigungsflügel
- 52: Führungsteil
- 54: Gewindeabschnitt
- 56: Düsenauslass
- 58: Verschlusselement
- 60: Kappenschirm

## Patentansprüche

1. Schutzkappe (1, 1', 1") für eine Löschdüse, insbesondere Sprinklerdüse (10), welche einen Düsengrundkörper (8) mit einem Düsenauslass (56) aufweist, mit
einem Kappengrundkörper (2, 2'), und
einem am Kappengrundkörper angeordneten Kappenhals (4, 4'),
wobei die Schutzkappe, insbesondere der Kappenhals (4, 4'), zum mechanischen Abschirmen des Düsenauslasses (56) der Löschdüse eingerichtet ist,
**dadurch gekennzeichnet, dass** der Kappengrundkörper (2, 2') einen Kraftübertragungsabschnitt (6) zum kraftübertragenden, vorzugsweise formschlüssigen, Anliegen an einen Werkzeugansatz des Düsengrundkörpers (8) der Löschdüse aufweist, und
wobei der Kappengrundkörper (2, 2') eine Außenkontur (13) mit einer oder mehreren Angriffsflächen (12, 12') aufweist, die dazu eingerichtet ist, dass daran ein Werkzeug ansetzbar ist.

2. Schutzkappe nach Anspruch 1,
für eine Löschdüse mit einem Sprühkopf (22),
**dadurch gekennzeichnet, dass** die Schutzkappe, insbesondere der Kappenhals (4, 4'), derart dimensioniert ist, dass sie im montierten Zustand an der Löschdüse der Sprühkopf (22) teilweise oder vollständig eingehaust ist.

3. Schutzkappe nach Anspruch 2,
für eine Löschdüse mit einem an dem Sprühkopf (22) angeordneten Sprühteller (16),
**dadurch gekennzeichnet, dass** der Kappenhals (4,4') derart dimensioniert ist, dass er im montierten Zustand zu dem Sprühteller (16) am Sprühkopf (22) der Löschdüse beabstandet angeordnet ist.

4. Schutzkappe nach einem der vorstehenden Ansprüche,
wobei die Löschdüse ein Auslöseelement aufweist, und
wobei die Schutzkappe, insbesondere der Kappenhals (4,4'), dazu eingerichtet ist, das Auslöseelement mechanisch abzuschirmen.

5. Schutzkappe nach einem der vorstehenden Ansprüche,
wobei die Löschdüse ein am Düsenauslass angeordnetes Verschlusselement (58) aufweist,
wobei die Schutzkappe, insbesondere der Kappenhals (4,4') und/oder der Kappengrundkörper, dazu eingerichtet sind, das Verschlusselement im montierten Zustand mechanisch abzuschirmen.

6. Schutzkappe nach einem der vorstehenden Ansprüche,
**dadurch gekennzeichnet, dass** der Kappengrundkörper (2, 2') und der Kappenhals (4, 4') jeweils einen sich im Wesentlichen parallel zur Längsachse (L) der Schutzkappe erstreckenden, seitlichen Einführ- und Ausführschlitz (20, 20', 20") aufweisen, wobei vorzugsweise der Einführ- und Ausführschlitz (20, 20', 20") sich über die gesamte Höhe der Schutzkappe (1, 1', 1") erstreckt, wobei die Schlitzweite des Einführ- und Ausführschlitzes (20, 20', 20") sich über die Höhe der Schutzkappe verändert.

7. Schutzkappe nach einem der vorstehenden Ansprüche,
**dadurch gekennzeichnet, dass** die Außenkontur des Kappengrundkörpers (2, 2') einen polygonalen mit vorbestimmter Schlüsselweite ausgebildeten Werkzeugansatz (18) aufweist.

8. Schutzkappe nach einem der vorstehenden Ansprüche,
**dadurch gekennzeichnet, dass** der Kappengrundkörper (2, 2') an seiner dem Düsengrundkörper zugewandten Innenkontur ein Führungsmittel aufweist, welches dazu eingerichtet ist, die Schutzkappe (1, 1', 1") in radialer Richtung zur Längsachse der Löschdüse entlang eines korrespondierend ausgebildeten Führungsteils am Düsengrundkörper während des Inkontakt- oder Außerkontaktbringen zu führen, wobei vorzugsweise das Führungsmittel als ein an der Innenkontur (29) des Kappengrundkörpers (2, 2') vorstehender Vorsprung (32) ausgebildet ist.

9. Schutzkappe nach einem der vorstehenden Ansprüche,
**dadurch gekennzeichnet, dass** der Kappenhals (4, 4') an seinem sprühkopfseitigen Ende (36) eine Abschlussfläche (34) mit einer Ausnehmung (38) für zumindest einen Abschnitt des Sprühkopfes (22) aufweist, wobei vorzugsweise die Ausnehmung (38) in der Abschlussfläche (34) eine an die Formgebung des Sprühkopfes (22) angepasste Formgebung aufweist, die dazu eingerichtet ist, das dem Sprühkopf zugewandte Ende am Sprühkopf zu fixieren.

10. Schutzkappe nach mindestens einem der vorstehenden Ansprüche,
**dadurch gekennzeichnet, dass** wenigstens ein dem Einführ- und Ausführschlitz (20, 20', 20") gegenüberliegend angeordneter Wandbereich von Kappengrundkörper (2, 2') und Kappenhals (4, 4') elastisch verformbar ist.

11. Schutzkappe nach mindestens einem der vorstehenden Ansprüche,
**dadurch gekennzeichnet, dass** der Kappengrundkörper (2, 2') und der Kappenhals (4, 4') einteilig und vorzugsweise als Spritzgussteil ausgebildet sind.

12. Schutzkappe nach mindestens einem der vorstehenden Ansprüche,
**gekennzeichnet durch** ein oder mehrere von Hand betätigbare Griffe (24, 24') zum Inkontakt- oder Außerkontaktbringen des Kappengrundkörpers (2, 2') an oder von dem Düsengrundkörper (8), und vorzugsweise durch einen ersten Griff (24), der am Kappenhals (4, 4') angeordnet und vorzugsweise als Lasche ausgebildet ist, und/oder durch zwei zweite Griffe, die als zwei sich zu beiden Seiten entlang des seitlichen Einführ- und Ausführschlitzes (20, 20', 20") erstreckende Betätigungsflügel (50, 50') ausgebildet sind, welche bevorzugt in einem Winkelbereich α von etwa 60° bis 120° zueinander ausgerichtet sind.

13. Schutzkappe nach mindestens einem der vorhergehenden Ansprüche,
**dadurch gekennzeichnet, dass** am Kappenhals (4, 4') zusätzlich ein Kappenschirm (60) zum abschnittsweisen Umschließen des Sprühtellers (16) der Löschdüse angeordnet ist, wobei vorzugsweise der Kappenschirm (60) einen seitlichen Einführ- und Ausführschlitz (20") für den Sprühteller (16) der Löschdüse aufweist, welcher an die Außenkontur des durch den Schlitz (20") hindurch führbaren Sprühtellers angepasst ist.

14. Kit, umfassend
eine Löschdüse, insbesondere eine Sprinklerdüse (10) mit
einem Düsengrundkörper (8) mit einem Düsenauslass (56) und
eine an der Löschdüse montierten Schutzkappe (1, 1', 1") nach einem der Ansprüche 1 bis 13.

15. Verfahren zum Montieren einer Löschdüse, insbesondere einer Sprinklerdüse (10), an einer Rohrleitung eines Düsenrohrsystems einer Feuerlöschanlage, umfassend die Schritte:
Inkontaktbringen einer Schutzkappe (1, 1', 1") nach einem der Ansprüche 1 bis 13 mit ihrem Kraftübertragungsabschnitt mit zumindest einem Werkzeugansatz am Düsengrundkörper einer Löschdüse oder Bereitstellen einer mit einer Schutzkappe ausgerüsteten Löschdüse, wobei der Kraftübertragungsabschnitt (6) der Schutzkappe an einen Werkzeugansatz des Düsengrundkörpers (8) der Löschdüse anliegt;
Befestigen der mit der Schutzkappe (1, 1', 1") ausgerüsteten Löschdüse an einer Auslassöffnung einer Rohrleitung eines Düsenrohrnetzes unter Verwendung eines Werkzeuges, wobei das Werkzeug zum Befestigen der Löschdüse an einer Außenkontur der Schutzkappe (1, 1', 1") mit einer oder mehreren Angriffsflächen (12, 12') angesetzt wird; und vorzugsweise
Abnehmen der Schutzkappe (1, 1', 1") von einer an einer Rohrleitung montierten Löschdüse, vorzugsweise durch Abziehen der Schutzkappe in radialer Richtung zur Längsachse der Löschdüse.

16. Verfahren zum Demontieren einer Löschdüse, insbesondere einer Sprinklerdüse (10), an einer Rohrleitung eines Düsenrohrsystems einer Feuerlöschanlage, umfassend die Schritte:
Inkontaktbringen einer Schutzkappe (1, 1', 1") nach einem der Ansprüche 1 bis 13 mit ihrem Kraftübertragungsabschnitt mit zumindest einem Werkzeugansatz am Düsengrundkörper einer Löschdüse;
Lösen der mit der Schutzkappe (1, 1', 1") ausgerüsteten Löschdüse an einer Auslassöffnung einer Rohrleitung eines Düsenrohrnetzes unter Verwendung eines Werkzeuges, wobei das Werkzeug zum Lösen der Löschdüse an einer Außenkontur der Schutzkappe mit einer oder mehreren Angriffsflächen (12, 12') angesetzt wird; sowie vorzugsweise
Abnehmen der Löschdüse von der Rohrleitung und vorzugsweise Belassen der Schutzkappe (1, 1', 1") an der demontierten Löschdüse.

17. Verwendung einer Schutzkappe (1, 1', 1") nach einem der Ansprüche 1 bis 13 zum geschützten Montieren und/oder Demontieren einer Löschdüse, insbesondere einer Sprinklerdüse (10), an einer Rohrleitung eines Düsenrohrsystems.

## Claims

1. A protective cap (1, 1', 1") for an extinguishing nozzle, in particular a sprinkler nozzle (10), which has a nozzle main body (8) with a nozzle outlet (56), with a cap main body (2, 2'), and a cap neck (4, 4') which is arranged on the cap main body, the protective cap, in particular the cap neck (4, 4'), being set up to mechanically shield the nozzle outlet (56) of the extinguishing nozzle,
**characterized in that** the cap main body (2, 2') having a force transmission section (6) for bearing against a tool attachment of the nozzle main body (8) of the extinguishing nozzle in a force-transmitting, preferably positively locking manner, and the cap main body (2, 2') having an outer contour (13) with one or more action surfaces (12, 12') which is configured for attaching a tool.

2. The protective cap as claimed in claim 1, for an extinguishing nozzle having a spray head (22), **characterized in that** the protective cap, in particular the cap neck (4, 4'), is dimensioned in such a way that, in the mounted state on the extinguishing nozzle, the spray head (22) is enclosed partially or completely.

3. The protective cap as claimed in claim 2, for an extinguishing nozzle having a spraying disk (16) which is arranged on the spray head (22), **characterized in that** the cap neck (4, 4') is dimensioned in such a way that, in the mounted state, it is arranged spaced apart from the spraying disk (16) on the spray head (22) of the extinguishing nozzle.

4. The protective cap as claimed in one of the preceding claims, the extinguishing nozzle having a triggering element, and the protective cap, in particular the cap neck (4, 4'), being set up to shield the triggering element mechanically.

5. The protective cap as claimed in one of the preceding claims, the extinguishing nozzle having a closure element (58) which is arranged on the nozzle outlet, the protective cap, in particular the cap neck (4, 4') and/or the cap main body, being set up to shield the closure element mechanically in the mounted state.

6. The protective cap as claimed in one of the preceding claims, **characterized in that** the cap main body (2, 2') and the cap neck (4, 4') in each case have a lateral introduction and discharge slot (20, 20', 20") which extends substantially parallel to the longitudinal axis (L) of the protective cap, wherein preferably the introduction and discharge slot (20, 20', 20") extends over the entire height of the protective cap (1, 1', 1"), the slot width of the introduction and discharge slot (20, 20', 20") changing over the height of the protective cap.

7. The protective cap as claimed in one of the preceding claims, **characterized in that** the outer contour of the cap main body (2, 2') has a polygonal tool attachment (18) which is configured with a predefined flats width.

8. The protective cap as claimed in one of the preceding claims, **characterized in that**, on its inner contour which faces the nozzle main body, the cap main body (2, 2') has a guide means which is set up to guide the protective cap (1, 1', 1") in the radial direction with respect to the longitudinal axis of the extinguishing nozzle along a guide part of corresponding configuration on the nozzle main body while being brought into contact or out of contact, wherein preferably the guide means is configured as a projection (32) which protrudes on the inner contour (29) of the cap main body (2, 2').

9. The protective cap as claimed in one of the preceding claims, **characterized in that**, at its spray head-side end (36), the cap neck (4, 4') has a terminating face (34) with a recess (38) for at least one section of the spray head (22) , wherein preferably the recess (38) in the terminating face (34) has a shape which is adapted to the shape of the spray head (22) and is set up to fix the end which faces the spray head on the spray head.

10. The protective cap as claimed in at least one of the preceding claims, **characterized in that** at least one wall region of the cap main body (2, 2') and the cap neck (4, 4'), which wall region is arranged so as to lie opposite the introduction and discharge slot (20, 20', 20"), is elastically deformable.

11. The protective cap as claimed in at least one of the preceding claims, **characterized in that** the cap main body (2, 2') and the cap neck (4, 4') are configured in one piece and preferably as an injection molded part.

12. The protective cap as claimed in at least one of the preceding claims, **characterized by** one or more handles (24, 24') which can be actuated by hand in order to bring the cap main body (2, 2') into contact or out of contact with the nozzle main body (8), and preferably a first handle (24) which is arranged on the cap neck (4, 4') and is preferably configured as a bracket, and/or by two second handles which are configured as two actuating flanks (50, 50') which extend on both sides along the lateral introduction and discharge slot (20, 20', 20") and are preferably oriented with respect to one another at an angular range α of from approximately 60° to 120°.

13. The protective cap as claimed in at least one of the preceding claims, **characterized in that** a cap shield (60) for enclosing the spraying disk (16) of the extinguishing nozzle in sections is additionally arranged on the cap neck (4, 4'), wherein preferably the cap shield (60) has a lateral introduction and discharge slot (20") for the spraying disk (16) of the extinguishing nozzle, which lateral introduction and discharge slot (20") is adapted to the outer contour of the spraying disk which can be guided through the slot (20").

14. A kit, comprising an extinguishing nozzle, in particular a sprinkler nozzle (10) with a nozzle main body (8) with a nozzle outlet (56), and a protective cap (1, 1', 1") as claimed in one of claims 1 to 19 which is mounted on the extinguishing nozzle.

15. A method for mounting an extinguishing nozzle, in particular a sprinkler nozzle (10), on a pipeline of a nozzle pipe system of a fire extinguishing system, comprising the steps:
bringing a protective cap (1, 1', 1") according to claims 1 to 13 with its force transmission section (6) into contact with at least one tool attachment (18) on the nozzle main body of an extinguishing nozzle, or providing an extinguishing nozzle which is equipped with a protective cap, wherein the force transmission section (6) of the protective cap bears against a tool attachment (18) of the nozzle main body of the extinguishing nozzle;
fastening the extinguishing nozzle which is equipped with the protective cap (1, 1', 1") to an outlet opening of a pipeline of a nozzle pipe network using a tool, the tool for fastening the extinguishing nozzle being attached to an outer contour of the protective cap (1, 1', 1") by way of one or more action surfaces (12, 12'), and preferably
removing the protective cap (1, 1', 1") from an extinguishing nozzle which is mounted on a pipeline, preferably by the protective cap being pulled off in the radial direction with respect to the longitudinal axis of the extinguishing nozzle.

16. A method for dismantling an extinguishing nozzle, in particular a sprinkler nozzle (10), from a pipeline of a nozzle pipe system of a fire extinguishing system, comprising the steps:
bringing a protective cap (1, 1', 1") according to claims 1 to 13 with its force transmission section (6) into contact with at least one tool attachment (18) on the nozzle main body of an extinguishing nozzle;
releasing the extinguishing nozzle which is equipped with the protective cap (1, 1', 1") at an outlet opening of a pipeline of a nozzle pipe network using a tool, the tool for releasing the extinguishing nozzle being attached on an outer contour of the protective cap by way of one or more action surfaces (12, 12'); and preferably
removing the extinguishing nozzle from the pipeline and preferably leaving the protective cap (1, 1', 1") on the dismantled extinguishing nozzle.

17. The use of a protective cap (1, 1', 1") as claimed in one of claims 1 to 13 for mounting and/or dismantling an extinguishing nozzle, in particular a sprinkler nozzle (10), on/from a pipeline of a nozzle pipe system in a protected manner.

## Revendications

1. Capuchon de protection (1, 1', 1") pour une buse d'extinction, en particulier buse de gicleur d'incendie (10), laquelle présente un corps de base de buse (8) avec une sortie de buse (56), avec
un corps de base de capuchon (2, 2'), et
un col de capuchon (4, 4') disposé sur le corps de base de capuchon,
dans lequel le capuchon de protection, en particulier le col de capuchon (4, 4'), est configuré pour protéger mécaniquement la sortie de buse (56) de la buse d'extinction,
**caractérisé en ce que** le corps de base de capuchon (2, 2') présente une section de transmission de force (6) pour l'application transmettant la force, de préférence par complémentarité de forme, sur une embase d'outil du corps de base de buse (8) de la buse d'extinction, et
dans lequel le corps de base de capuchon (2, 2') présente un contour extérieur (13), avec une ou plusieurs surfaces d'attaque (12, 12'), qui est configuré pour permettre la mise en place d'un outil dessus.

2. Capuchon de protection selon la revendication 1,
pour une buse d'extinction avec une tête de pulvérisation (22),
**caractérisé en ce que** le capuchon de protection, en particulier le col de capuchon (4, 4'), est dimensionné de manière à être partiellement ou complètement logé à l'état monté sur la buse d'extinction de la tête de pulvérisation (22).

3. Capuchon de protection selon la revendication 2,
pour une buse d'extinction avec un plateau de pulvérisation (16) disposé sur la tête de pulvérisation (22), **caractérisé en ce que** le col de capuchon (4, 4') est dimensionné de manière à être disposé à distance du plateau de pulvérisation (16) sur la tête de pulvérisation (22) de la buse d'extinction, à l'état monté.

4. Capuchon de protection selon l'une quelconque des revendications précédentes,
dans lequel la buse d'extinction présente un élément de déclenchement, et
dans lequel le capuchon de protection, en particulier le col de capuchon (4, 4'), est configuré pour protéger mécaniquement l'élément de déclenchement.

5. Capuchon de protection selon l'une quelconque des revendications précédentes,
dans lequel la buse d'extinction présente un élément de fermeture (58) disposé sur la sortie de buse,
dans lequel le capuchon de protection, en particulier le col de capuchon (4, 4') et/ou le corps de base de capuchon, sont configurés pour protéger mécaniquement l'élément de fermeture, à l'état monté.

6. Capuchon de protection selon l'une quelconque des revendications précédentes,
**caractérisé en ce que** le corps de base de capuchon (2, 2') et le col de capuchon (4, 4') présentent chacun une fente d'introduction et d'extraction (20, 20', 20") latérale, s'étendant sensiblement parallèlement à l'axe longitudinal (L) du capuchon de protection, dans lequel de préférence la fente d'introduction et d'extraction (20, 20', 20") s'étend sur toute la hauteur du capuchon de protection (1, 1', 1"), dans lequel la largeur de fente de la fente d'introduction et d'extraction (20, 20', 20") varie sur toute la hauteur du capuchon de protection.

7. Capuchon de protection selon l'une quelconque des revendications précédentes,
**caractérisé en ce que** le contour extérieur du corps de base de capuchon (2, 2') présente une embase d'outil (18) polygonale réalisée avec une ouverture de clé prédéterminée.

8. Capuchon de protection selon l'une quelconque des revendications précédentes,
**caractérisé en ce que** le corps de base de capuchon (2, 2') présente, sur son contour intérieur orienté vers le corps de base de buse, un moyen de guidage, lequel est configuré pour guider le capuchon de protection (1, 1', 1") dans la direction radiale par rapport à l'axe longitudinal de la buse d'extinction le long d'une pièce de guidage réalisée de manière correspondante sur le corps de base de buse pendant la mise en contact ou hors contact, dans lequel le moyen de guidage est de préférence réalisé en tant que saillie (32) faisant saillie sur le contour intérieur (29) du corps de base de capuchon (2, 2').

9. Capuchon de protection selon l'une quelconque des revendications précédentes,
**caractérisé en ce que** le col de capuchon (4, 4') présente, sur son extrémité côté tête de pulvérisation (36), une surface terminale (34) avec un évidement (38) pour au moins une section de la tête de pulvérisation (22), dans lequel l'évidement (38) dans la surface terminale (34) présente de préférence une forme adaptée à la forme de la tête de pulvérisation (22), qui est configurée pour fixer l'extrémité, orientée vers la tête de pulvérisation, sur la tête de pulvérisation.

10. Capuchon de protection selon au moins l'une des revendications précédentes,
**caractérisé en ce qu'**au moins une zone de paroi du corps de base de capuchon (2, 2') et du col de capuchon (4, 4'), disposée en vis-à-vis de la fente d'introduction et d'extraction (20, 20', 20"), est déformable élastiquement.

11. Capuchon de protection selon au moins l'une des revendications précédentes,
**caractérisé en ce que** le corps de base de capuchon (2, 2') et le col de capuchon (4, 4') sont réalisés en une seule pièce et de préférence en tant que pièce moulée par injection.

12. Capuchon de protection selon au moins l'une des revendications précédentes,
**caractérisé par** une ou plusieurs poignées (24, 24') actionnables à la main pour mettre en contact ou hors contact le corps de base de capuchon (2, 2') sur ou à partir du corps de base de buse (8), et de préférence par une première poignée (24), qui est disposée sur le col de capuchon (4, 4') et est de préférence réalisée en tant que languette, et/ou par deux deuxièmes poignées, qui sont réalisées en tant qu'ailes d'actionnement (50, 50') s'étendant de part et d'autre le long de la fente d'introduction et d'extraction (20, 20', 20") latérale, lesquelles sont de préférence orientées l'une par rapport à l'autre dans une plage angulaire α d'environ 60° à 120°.

13. Capuchon de protection selon au moins l'une des revendications précédentes,
**caractérisé en ce qu'**un écran de capuchon (60) est disposé en plus sur le col de capuchon (4, 4') pour entourer par sections le plateau de pulvérisation (16) de la buse d'extinction, dans lequel l'écran de capuchon (60) présente de préférence une fente d'introduction et d'extraction (20") latérale pour le plateau de pulvérisation (16) de la buse d'extinction, laquelle est adaptée au contour extérieur du plateau de pulvérisation pouvant être guidé à travers la fente (20").

14. Kit, comprenant
une buse d'extinction, en particulier une buse de gicleur d'incendie (10) avec
un corps de base de buse (8) avec une sortie de buse (56) et
un capuchon de protection (1, 1', 1") selon l'une quelconque des revendications 1 à 13 monté sur la buse d'extinction.

15. Procédé de montage d'une buse d'extinction, en particulier d'une buse de gicleur d'incendie (10), sur une conduite d'un système de tuyauterie de buse d'une installation d'extinction d'incendie, comprenant les étapes :
de mise en contact d'un capuchon de protection (1, 1', 1") selon l'une quelconque des revendications 1 à 13 avec sa section de transmission de force avec au moins une embase d'outil sur le corps de base de buse d'une buse d'extinction ou de mise à disposition d'une buse d'extinction équipée d'un capuchon de protection, dans lequel la section de transmission de force (6) du capuchon de protection s'applique sur une embase d'outil du corps de base de buse (8) de la buse d'extinction ;
de fixation de la buse d'extinction équipée du capuchon de protection (1, 1', 1") à un orifice de sortie d'une conduite d'un réseau de tuyaux de buse à l'aide d'un outil, dans lequel l'outil de fixation de la buse d'extinction est mis en place sur un contour extérieur du capuchon de protection (1, 1', 1") avec une ou plusieurs surfaces d'action (12, 12') ; et de préférence
de retrait du capuchon de protection (1, 1', 1") d'une buse d'extinction montée sur une conduite, de préférence par enlèvement du capuchon de protection dans la direction radiale par rapport à l'axe longitudinal de la buse d'extinction.

16. Procédé de démontage d'une buse d'extinction, en particulier d'une buse de gicleur d'incendie (10), sur une conduite d'un système de tuyauterie de buse d'une installation d'extinction d'incendie, comprenant les étapes :
de mise en contact d'un capuchon de protection (1, 1', 1") selon l'une quelconque des revendications 1 à 13 avec sa section de transmission de force avec au moins une embase d'outil sur le corps de base de buse d'une buse d'extinction ;
de desserrage de la buse d'extinction équipée du capuchon de protection (1, 1', 1") sur un orifice de sortie d'une conduite d'un réseau de tuyaux de buse à l'aide d'un outil, dans lequel l'outil de desserrage de la buse d'extinction est mis en place sur un contour extérieur du capuchon de protection avec une ou plusieurs surfaces d'action (12, 12') ; ainsi que de préférence
de retrait de la buse d'extinction de la conduite et de laisser de préférence le capuchon de protection (1, 1', 1") sur la buse d'extinction démontée.

17. Utilisation d'un capuchon de protection (1, 1', 1") selon l'une quelconque des revendications 1 à 13 pour le montage et/ou démontage protégé d'une buse d'extinction, en particulier d'une buse de gicleur d'incendie (10), sur une conduite d'un système de tuyauterie de buse.
